# EUROPÄISCHE PATENTSCHRIFT

(11) **EP 1 287 723 B1**
(45) Veröffentlichungstag und Bekanntmachung des Hinweises auf die Patenterteilung: **30.06.2004**
(21) Anmeldenummer: 01936398.5
(22) Anmeldetag: 26.05.2001
(51) Int. Cl.: H05B 7/109

(54) **VERFAHREN UND EINRICHTUNG ZUM WECHSELN DER ELEKTRODEN AN EINEM ELEKTRISCH BETRIEBENEN METALLURGISCHEN GEFÄSS, INSBESONDERE AN EINEM LICHTBOGENOFEN**
METHOD AND DEVICE FOR CHANGING THE ELECTRODES OF AN ELECTRICALLY OPERATED METALLURGICAL VESSEL, ESPECIALLY AN ARC FURNACE
PROCEDE ET DISPOSITIF POUR REMPLACER LES ELECTRODES DANS UN CONTENANT METALLIQUE FONCTIONNANT ELECTRIQUEMENT, NOTAMMENT UN FOUR A ARC

(30) Priorität: 03.06.2000 DE 10027755
(43) Veröffentlichungstag der Anmeldung: 05.03.2003
(73) Patentinhaber: SMS Demag Aktiengesellschaft, 40237 Düsseldorf (DE)
(72) Erfinder: GRUND, Guido, 46282 Dorsten (DE); SCHÜRING, Andreas, 45475 Mülheim (DE); OGOREK, Kurt, 46117 Oberhausen (DE)
(74) Vertreter: Valentin, Ekkehard, Dipl.-Ing.
(86) Internationale Anmeldenummer: PCT/EP2001/006027
(87) Internationale Veröffentlichungsnummer: WO 2001/095672

(56) Entgegenhaltungen:
- EP-A- 0 449 258
- PATENT ABSTRACTS OF JAPAN vol. 016, no. 107 (M-1222), 17. März 1992 (1992-03-17) & JP 03 279778 A (KAWASAKI STEEL CORP), 10. Dezember 1991 (1991-12-10)

## Beschreibung

Die Erfindung betrifft ein Verfahren und eine Einrichtung zum Wechseln der Elektroden an einem elektrisch betriebenen metallurgischen Gefäß, insbesondere an einem Lichtbogenofen, durch Austauschen einer Einheit, bestehend aus auf einer Basisplatte angeordneten Kontaktelektroden mit elektrischen Verbindungen, Kühlmittelund Thermoelementanschlüssen, gegen eine neue Einheit.

Derartige metallurgische Gefäße, insbesondere Lichtbogenöfen oder Schachtöfen, sind mit einer am Mantel des Gefäßbodens befestigten metallischen Elektrode ausgestattet, die an einer Seite, z.B. von unten, durch den Gefäßboden in den Ofen hineinragt und an der äußeren Seite an eine elektrische Versorgungsleitung angeschlossen ist und von dieser Seite aus auch gekühlt wird.

Die Kontaktelektroden im Lichtbogenofen unterliegen einem im Verhältnis zur Ofenausmauerung voreilenden Verschleiß. Da das Auswechseln einzelner Elektrodenstäbe einen relativ großen Zeit- und Arbeitsaufwand erfordert, ist man dazu übergegangen, alle Elektroden gemeinsam auszuwechseln.

Aus der EP 0 449 258 A3 ist das eingangs bezeichnete Verfahren bekannt, das auf einem konischen Mauerwerks-Block mit den Kontaktelektroden und elektrischen Verbindungen, Kühlmittel- und Thermoelement-Anschlüssen beruht. Die verbrauchte Einheit wird nach Lösen aus dem Ofenboden auf einen positionierten Wechselwagen abgesenkt und abtransportiert. Die neue Einheit wird auf dem Wechselwagen antransportiert und soll sich selbst durch die konische Form des FF-Blocks in der konischen Bodenöffnung des Mauerwerks von unten her formschlüssig zentrieren. Es ist jedoch kaum möglich, die konische Form des Mauerwerksblocks und die Öffnung in der Form herzustellen, dass ein Zentrieren, d.h. ein Verfahren des Wechselwagens stattfinden kann. Außerdem muss der konische Ringspalt abgedichtet werden.

Es ist femer eine Einrichtung zum Wechseln der Elektroden-Einheit bekannt ( EP 0 219 650 A1). Der bekannten Verfahrensweise liegt eine Bauweise zugrunde, bei der die Elektroden einschließlich der Ausstampfung auf einer Basisplatte vormontiert werden und mittels eines Krans an einer Öse in den Ofenboden von oben herabgelassen werden. Nach der besonders vorzunehmenden Zentrierung wird der verbleibende Ringspalt zwischen Elektroden-Einheit und Ofenboden mit Stampfmasse gefüllt. Die vormontierte Öse wird mit dem ersten Einschmelzvorgang in der Schmelze aufgelöst. Das Herausbrechen der Elektroden-Einheit auf der Basisplatte erfolgt in der Weise, dass unterhalb der Elektrodenanordnung auf Kragpratzen Hydraulikzylinder angeordnet sind, die über die Basisplatte der Elektrodenanordnung diese aus dem Ofenboden herausbrechen. Die Hydraulikzylinder heben die Elektroden soweit an, dass ein Kran mit entsprechenden Greifern die Elektroden nach oben herausziehen kann.
Diese Verfahrensweise ist insofern schon nachteilig, weil mit dem Einsetzen der neuen Elektroden der Ofenboden neu eingesetzt, d.h. gestampft werden muss. Nachteilig an dieser Verfahrensweise und an der Vorrichtung selbst ist aber vorwiegend die aufwendige Arbeit mittels eines Krans, die ungenaue Zentrierung im Ofenboden und die aufwendige und teure Vorrichtung zum Herausbrechen der Elektroden-Einheit, die an jedem Ofengefäß separat vorgesehen werden muss. Die ungenaue Zentrierung der Elektroden hat einen nicht unerheblichen Einfluss auf die Lage der magnetischen Felder und die damit verbundene Ablenkung des Lichtbogens.

Eine andere bekannte Bauweise sieht vor ( DE 40 26 897 A1), eine geteilte Elektrode anzuwenden, die in ein auszuwechselndes Verschleißteil und ein im Boden befindliches Anschlussteil für den elektrischen Strom und die Kühlmittelzufuhr funktional aufgeteilt ist. Diese geteilte Elektrode ist im Innern mittels Spannschrauben verbunden. Dabei verbleibt der untere Teil der Elektroden im Ofenboden, wobei das obere Verschleißteil nach Lösen der Spannschrauben durch einen Kran nach oben aus dem Ofen herausgehoben wird. Voraussetzung für diese Art der Elektrodenwechselvorrichtung sind entsprechende Platzverhältnisse über dem Ofen, um mit einem Kran den Wechsel der abgebrannten Elektrode durchzuführen. Diese Platzverhältnisse sind nicht bei allen Ofentypen vorhanden. Bei einigen Lichtbogenöfen, z.B. vom Typ Contiarc, kann ein Wechsel der Elektroden aufgrund der Platzverhältnisse nur nach unten erfolgen. Diese Bauweise kann z.B. auch für die Kombination eines Ofens mit einem Vorwärmersystem, das nachträglich neben oder auf den Ofen aufgesetzt wird, angewendet werden. Wegen verschiedener Anbauten können die Platzverhältnisse oberhalb des Gefäßes bei anderen Öfen begrenzt sein, so dass ein Ausbau nach unten vorteilhaft ist

Der Erfindung liegt die Aufgabe zugrunde, ohne den Ausbau der Elektroden-Einheiten mittels eines Krans nach oben und ohne eine an jedes Ofengefäß gebundene Zuordnung von Hydraulikzylindem auszukommen, eine bessere Zentrierung der Elektrodeneinheit während des Einbauens zu erreichen und weniger Ausbesserungsarbeiten am Ofenboden nach einem Wechsel durchführen zu müssen.

Die gestellte Aufgabe wird erfindungsgemäß auf der Grundlage eines Verfahrens gelöst, bei dem die verbrauchte Einheit nach Lösen aus dem Boden des Gefäßes auf einen positionierten Wechselwagen bzw. einen Wechseladapter abgesenkt und abtransportiert wird und bei dem die neue, auf einem Wechselwagen bzw. auf einem Wechseladapter antransportierte Einheit von unten in den Gefäßboden eingesetzt und befestigt wird, wobei der Wechselwagen bzw. der Wechseladapter mit paarweise angeordneten Hydraulikzylindern in positionierter Stellung hydraulisch angeschlossen wird und die Kolbenstangen selbstzentrierend in Kupplungsvorichtungen seitlich an den Gefäßboden eingefahren und verriegelt werden. Dadurch ist ein Kran zum Wechseln der Anode über dem Ofengefäß nicht mehr notwendig und ein Ofengefäß muss auch nicht mehr mit Hydraulikzylindern ausgerüstet werden. Außerdem kann eine automatische Zentrierung der neuen Einheit stattfinden und es ist nur noch erforderlich, die zwischen Feuerfest-Ausmauerung und verbrauchter Elektrodeneinheit beim Ausbau entfernte Ausmauerung wieder einzufügen.

Ein anderer Schritt der Vorgehensweise besteht darin, dass ein mit den Hydraulikzylindern verbundener Wechseladapter unter die Basisplatte der Einheit mit den Kontaktelektroden gehoben und eine Verbindung zwischen dem Wechseladapter und der Basisplatte hergestellt wird. Dabei kann die verbrauchte Einheit bereits zum Wechsetwagen ausgerichtet und zentriert werden.

Das Übergeben der verbrauchten Einheit vom Ofengefäß auf den Wechseladapter des Wechselwagens findet einfach dadurch statt, dass nach Anliegen der Einheit der Kontaktelektroden auf dem Wechseladapter zwischen der Einheit der Kontaktelektroden und dem Gefäßboden befindliche Verbindungsbolzen gelöst werden. Das Lösen kann, falls erforderlich, durch Hydraulikzylinder unterstützt werden.

Die Kontaktelektroden-Einheit wird endgültig auf den Wechselwagen gebracht, indem der mit den Hydraulikzylindern verbundene Wachseladapter durch das Eigengewicht der Einheit mit den Kontaktelektroden über die Hydraulikzylinder abgesenkt werden.

Der Einbau erfolgt in der Weise, dass der Wechselwagen bzw. der Wechseladapter unter dem Gefäß positioniert wird und vier Hydraulikzylinder mit dem Gefäßboden verbunden werden. Beim Anheben des Wechseladapters mit der neuen Einheit zentriert sich diese selbst und wird mit den Hydraulikzylindern in das Ofengefäß gehoben und dort befestigt.

Nach Absenken des Wechseladapters und Lösen der Kupplungsvorrichtung am Gefäßboden und Einfahren der Hydraulikzylinder werden der Wechselwagen bzw. der Wechseladapter entfernt.

Die Einrichtung zum Wechseln der Elektroden in einem elektrisch betriebenen metallurgischen Gefäß, insbesondere in einem Lichtbogenofen, löst die Aufgabe, einen Kran zu vermeiden, an jedem Ofengefäß dauernd vorhandene Hydraulikzylinder zu vermeiden und die auszutauschende Einheit besser zu zentrieren, indem auf einem zentrisch unter den Gefäßboden fahrbaren Wechselwagen ein Wechseladapter mit paarweise vorgesehenen Hydraulikzylindern heb- und senkbar gelagert ist und indem an deren Kolbenstangen jeweils eine Kupplungsvorrichtung vorgesehen ist, die mit einer Gegenkupplung am Gefäßboden selbstzentrierend verbindbar ist. Der Wechselwagen bzw. der Wechseladapter kann für mehrere Ofengefäße einsetzbar sein, so dass daher auch nur eine einzelne Bestückung mit Hydraulikzylindern erforderlich ist.

Dadurch, dass die Kupplungsvorrichtung und die zugehörige Gegenkupplung jeweils verriegelbar und entriegelbar sind, können die Hydraulikzylinder jeweils zum Hochheben der Plattform und zum Absenken der last sicher eingesetzt werden

Der Wechselwagen bzw. der Wechseladapter stellt dann eine kompakte Einheit dar, wenn nach weiteren Merkmalen der Wechseladapter paarweise Auslegerarme aufweist, in denen jeweils ein Hydraulikzylinder gehalten ist.

Eine genau positionierte Übergabelage wird ferner dadurch erreicht, dass die Basisplatte, auf der die Einheit aus Kontaktelektroden ruht, weitere Zentriermittel aufweist, die beim Absenken durch den Wechseladapter des Wechselwagens hindurch in den Wagenrahmen des Wechselwagens eingreifen. Dadurch wird auch die Lage des Wechseladapters auf dem Wechselwagen selbst genau bestimmt.

Die Positionierung zwischen der Basisplatte und dem Wechseladapter wird vorteilhafterweise dadurch genau festgelegt, dass auf dem Wechseladapter des Wechselwagens Zentriermittel für in der Basisplatte der Einheit korrespondierende Aufnahmemittel vorgesehen sind, die in Schließstellung eine lösbare Verbindung bilden.

In der Zeichnung ist ein Ausführungsbeispiel der Erfindung dargestellt, das nachstehend näher erläutert wird.

Es zeigen:
- Fig. 1: einen senkrechten Schnitt durch den Bodenbereich eines Elektro-Lichtbogenofens mit einem Wechselwagen in Position für den Ausbau einer verbrauchten Elektroden-Einheit,
- Fig. 2: denselben Schnitt mit im Bodenbereich des Elektro-Lichtbogenofens gekuppelten Hydraulikkolben,
- Fig. 3: den Schnitt mit an den Gefäßboden angesetztem und zentriertem Wechseladapter,
- Fig. 4: den Schnitt mit eingebauten Verbindungsbolzen vor dem Ausbau der verbrauchten Elektroden-Einheit,
- Fig. 5: den Schnitt mit in Einbaustellung positioniertem Wechselwagen, auf dem eine neue Einheit der Elektroden zentriert ist,
- Fig. 6: den Schnitt mit im Gefäßbodenbereich eingekuppelten Hydraulikkolben,
- Fig. 7: den Schnitt mit auf dem Wechsel adapter zentrierter Basisplatte nach dem Einbau der Verbindungsbolzen und
- Fig. 8: den Schnitt mit der eingebauten neuen Einheit und dem ausfahrbereiten Wechselwagen.

In einem metallurgischen Gefäß 1, das aus einem Elektro-Lichtbogenofen auf einem Fundament 2 besteht, wird eine verbrauchte Elektroden-Einheit 3 nach ihrer Ofenreise und nach dem Putzen mittels eines Putzhammers rund um die Elektroden (Anode) aus dem Feuerfest-Mauerwerk 4 gesäubert und anschließend werden die elektrischen Verbindungen, Kühlmittel- und Thermoelement-Anschlüsse gelöst.

In den Fig. 1 bis 4 ist der Ausbau einer verbrauchten Einheit 3 und in den Fig. 5 bis 8 der Einbau einer neuen Einheit 3 von Elektroden dargestellt.

Demgemäß wird ein Wechselwagen 5, bzw. dessen Wagenrahmen 5a, mit einer Einrichtung für den Elektroden-Austausch auf Hüttenflurebene unter das Gefäß 1 gefahren ( Fig. 1 ).

An den Enden der Wechselvorrichtung sind paarweise Hydraulikzylinder 6 mit Kolbenstangen 6a angeordnet, die in der Position mit Hydraulikanschlüssen der vorgesehenen vier Hydraulikzylinder 6 verbunden werden. Die Hydraulikzylinder 6 lagern in Auslegerarmen 7a eines Wechseladapters 7 auf dem Wechselwagen 5. Auf dem Wechselwagen 5 ist der Wechseladapter 7 aufgestützt. Die Kolbenstangen 6a werden ausgefahren und die sich an den Spitzen der Kolbenstangen 6a befindlichen Kupplungen 8 werden in an dem Gefäßboden 1a angebrachte Gegenkupplungen 1b zentriert und verriegelt (Fig. 2). Danach erfolgt der Anschluss von mehreren, über den Umfang verteilt angeordneten Verbindungen 9, wofür die Plattform 7 mittels Zentriermitteln 7b in korrespondierenden Aufnahmemitteln 10a einer Basisplatte 10 zentriert ist (Fig. 3). Die Verbindungen 9 können als Keil, Schraube, u. dgl. ausgeführt sein. Die Basisplatte 10 ist Bestandteil der Einheit 3 mit den Elektroden. Danach werden Verbindungsbolzen 11 zwischen dem Gefäßboden 1a und der Basisplatte 10 gelöst (Fig. 4). Daran anschließend kann der mit den Hydraulikzylindern 6 verbundene Wechseladapter 7 durch sein Eigengewicht und das Gewicht der Rest-Einheit 3 mit den Elektroden über die Kolbenstangen 6a gesteuert abgesenkt werden. Beim Absenken des Wechseladapters 7 wird dieser bereits auf dem Wechselwagen 5 zentriert. Danach werden die Kupplungsvorrichtung 8 an der Kolbenstange 6a aus der Gegenkupplung 1b gelöst und die Hydraulikzylinder 6 eingefahren. Anschließend wird der Wechselwagen 5 mit der verbrauchten Einheit 3 weggefahren.

Anhand der Fig. 5-8 wird nunmehr der Einbau einer neuen Einheit 3 beschrieben: Gemäß Fig. 5 befindet sich der Wechselwagen 5 zentrisch positioniert unter dem Gefäß 1 mit einer neuen Einheit 3 der Elektroden. Die Kolbenstangen 6a werden ausgefahren und die Kupplungsvorrichtung 8 an der Kolbenstange 6a wird jeweils mit der zugehörigen Gegenkupplung 1b am Gefäßboden 1a verbunden und verriegelt (Fig. 6). Die Basisplatte 10 und der Wechseladapter 7 sind mittels auf dem Wechseladapter 7 befindlichen Zentriermitteln 7b, die in die korrespondierenden Aufnahmemittel 10a eingreifen, zentriert. Beim Anheben der Einheit wird die Zentrierung der Einrichtung hier automatisch durch deren Eigengewicht bewirkt.

Gemäß Fig. 7 werden die Basisplatte 10 zu dem Gefäß 1 durch die Zentriermittel 7b und durch die Kupplungsvorrichtung 8 an den Kolbenstangen 6a in Verbindung mit den korrespondierenden Aufnahmemitteln 10a selbsttätig zentriert. Die Einheit 3 wird in das Gefäß 1 angehoben. Die Einheit 3 wird daraufhin mit dem Gefäßboden 1a mittels der Verbindungsbolzen 11 verschraubt. Dabei geht das Gewicht der Einheit 3 auf die Verbindung über.

Nunmehr können (Fig. 8) die vier Kupplungsvorrichtungen 8 von den Gegehkupplungen 1b getrennt werden und die vier Hydraulikkolben werden angehoben. Der Wechselwagen 5 kann leer ausgefahren werden.

Die Basisplatte 10, auf der die Einheit 3 aus Kontaktelektroden ruht, kann weitere Zentriermittel 12 aufweisen, die beim Absenken durch den Wechseladapter 7 des Wechselwagens 5 hindurch in den Wagenrahmen 5a des Wechselwagens 5 eintaucht.

### Bezugszeichenliste:

- 1: Gefäß
- 1a: Gefäßboden
- 1b: Gegenkupplung

- 2: Fundament
- 3: Einheit
- 4: Feuerfest-Mauerwerk

- 5: Wechselwagen
- 5a: Wagenrahmen

- 6: Hydraulikzylinder
- 6a: Kolbenstange

- 7: Wechseladapter
- 7a: Auslegerarme
- 7b: Zentriermittel

- 8: Kupplungsvorrichtung
- 9: Verbindung

- 10: Basisplatte der Elektroden
- 10a: korrespondierende Aufnahmemittel

- 11: Verbindungsbolzen
- 12: Zentriermittel

## Patentansprüche

1. Verfahren zum Wechseln der Elektroden an einem elektrisch betriebenen metallurgischen Gefäß (1), insbesondere an einem Lichtbogenofen, durch Austauschen einer Einheit (3), bestehend aus auf einer Basisplatte (10) angeordneten Kontaktelektroden mit elektrischen Verbindungen (9), Kühlmittelund Thermoelementanschlüssen, gegen eine neue Einheit (3),
**dadurch gekennzeichnet,**
**dass** die verbrauchte Einheit (3) nach Lösen aus dem Boden (1a) des Gefäßes (1) auf einen positionierten Wechselwagen (5) bzw. auf einem Wechseladapter (7) abgesenkt und abtransportiert wird, dass die neue, auf dem Wechselwagen (5) bzw. dem Wechseladapter (7) antransportierte Einheit (3) von unten in den Gefäßboden (1a) eingesetzt und befestigt wird, wobei der Wechselwagen (5) bzw. der Wechseladapter (7) mit paarweise angeordneten Hydraulikzylindern (6) in positionierter Stellung hydraulisch angeschlossen wird und die Kolbenstangen (6a) selbstzentrierend in Kupplungsvorrichtungen (8) seitlich an den Gefäßboden (1a) eingefahren und verriegelt werden.

2. Verfahren nach Anspruch 1,
**dadurch gekennzeichnet,**
**dass** der mit den Hydraulikzylindern (6) verbundener Wechseladapter ( 7) unter die Basisplatte (10) der Einheit (3) mit den Kontaktelektroden gehoben und eine Verbindung zwischen dem Wechseladapter (7) und der Basisplatte (10) hergestellt wird.

3. Verfahren nach Anspruch 2,
**dadurch gekennzeichnet,**
**dass** nach Anliegen der Einheit (3) der Kontaktelektroden auf dem Wechseladapter (7) zwischen der Einheit (3) der Kontaktelektroden und dem Gefäßboden (1a) befindliche Verbindungsbolzen (11) gelöst werden.

4. Verfahren nach einem der Ansprüche 1 bis 3,
**dadurch gekennzeichnet,**
**dass** der mit den Hydraulikzylindern (6) verbundene Wechseladapter (7) durch das Eigengewicht der Einheit (3) mit den Kontaktelektroden über die Hydraulikzylinder (6) abgesenkt werden.

5. Verfahren nach einem der Ansprüche 1 bis 4,
**dadurch gekennzeichnet,**
**dass** der Wechselwagen (5) bzw. der Wechseladapter (7) unter dem Gefäß (1) positioniert wird und vier Hydraulikzylinder (6) mit dem Gefäßboden (1a) verbunden werden.

6. Verfahren nach einem der Ansprüche 1 bis 5,
**dadurch gekennzeichnet,**
**dass** nach Absenken des Wechseladapters (7) und Lösen der Kupplungsvorrichtung (8) am Gefäßboden (1a) und Einfahren der Hydraulikzylinder (6) der Wechselwagen (5) bzw. der Wechseladapter (7) entfernt werden.

7. Einrichtung zum Wechseln der Elektroden in einem elektrisch betriebenen metallurgischen Gefäß (1), insbesondere in einem Lichtbogenofen,
**dadurch gekennzeichnet,**
**dass** auf einem zentrisch unter den Gefäßboden (1a) fahrbaren Wechselwagen (5) ein Wechseladapter (7) mit paarweise vorgesehenen Hydraulikzylindem (6) heb- und senkbar gelagert ist und dass an deren Kolbenstangen (6a) jeweils eine Kupplungsvorrichtung (8) vorgesehen ist, die mit einer Gegenkupplung (1b) am Gefäßboden (1 a) selbstzentrierend verbindbar ist.

8. Einrichtung nach Anspruch 7,
**dadurch gekennzeichnet,**
**dass** die Kupplungsvorrichtung (8) und die zugehörige Gegenkupplung (1b) jeweils verriegelbar und entriegelbar sind.

9. Einrichtung nach einem der Ansprüche 7 oder 8,
**dadurch gekennzeichnet,**
**dass** der Wechseladapter (7) paarweise Auslegerarme (7a) aufweist, in denen jeweils ein Hydraulikzylinder (6) gehalten ist.

10. Einrichtung nach einem der Ansprüche 5 bis 9,
**dadurch gekennzeichnet,**
**dass** die Basisplatte (10), auf der die Einheit (3) aus Kontaktelektroden ruht, weitere Zentriermittel (12) aufweist, die beim Absenken durch den Wechseladapter (7) des Wechselwagens (5) hindurch in den Wagenrahmen (5a) des Wechselwagens (5) eingreifen.

11. Einrichtung nach einem der Ansprüche 7 bis 10,
**dadurch gekennzeichnet,**
**dass** auf dem Wechseladapter (7) des Wechselwagens (5) Zentriermittel (7b) für in der Basisplatte (10) der Einheit (3) korrespondierende Aufnahmemittel (10a) vorgesehen sind, die in Schließstellung eine lösbare Verbindung (9) bilden.

## Claims

1. A method for changing the electrodes of an electrically operated metallurgical vessel (1), particularly an arc furnace, by replacing a unit (3) that includes contact electrodes arranged on a base plate (10) and having electrical connections (9), cooling means and thermal element connections with a new unit (3),
**characterized in that**
after being detached from the floor (1a) of the vessel, the used unit (3) is lowered onto a changing bogie (5) and/or changing adapter (7) placed in position for the purpose, and transported away, that the new unit (3) that has arrived on the changing bogie (5) and/or changing adapter (7) is mounted and secured to the vessel floor (1a) from below, the changing bogie (5) and/or changing adapter (7) being attached in position hydraulically via hydraulic cylinders (6) that are arranged in pairs, and the piston rods (6a) being inserted and locked in self-centring manner in coupling devices (8) to the side of the vessel floor (1a).

2. The method according to claim 1,
**characterized in that**
the changing adapter (7) connected with the hydraulic cylinders (6) is raised under the base plate (10) of the unit (3) with the contact electrodes and a connection is established between the changing adapter (7) and the base plate (10).

3. The method according to claim 2,
**characterized in that**
when the unit (3) including the contact electrodes is flush on the changing adapter (7), retaining bolts (11) located between the unit (3) including the contact electrodes and the vessel floor (1a) are detached.

4. The method according to any of claims 1 to 3,
**characterized in that**
the changing adapter (7) connected to the hydraulic cylinders (6) is lowered over the hydraulic cylinders (6) due to the dead weight of the unit (3) including the contact electrodes.

5. The method according to any of claims 1 to 4,
**characterized in that**
the changing bogie (5) and/or changing adapter (7) is positioned under the vessel (1) and four hydraulic cylinders (6) are connected to the vessel floor (1a).

6. The method according to any of claims 1 to 5,
**characterized in that**
after lowering of the changing adapter (7) and detachment of the coupling device (8) on the vessel floor (1a) and seating of the hydraulic cylinders (6), the changing bogie (5) and/or changing adapter (7) are removed.

7. A device for changing the electrodes of an electrically operated metallurgical vessel (1), particularly an arc furnace,
**characterized in that**
a changing adapter (7) with hydraulic cylinders (6) disposed in pairs is positioned so that it may be raised and lowered on a changing bogie (5) that is movable in centred manner under the vessel floor (1a), and that a coupling device (8) is provided on each of the piston rods (6a) thereof, which coupling devices are connectable in self-centring manner to a mating coupling member (1b) in the vessel floor (1a).

8. The device according to claim 7,
**characterized in that**
the coupling device (8) and the associated mating coupling member (1b) are individually lockable and unlockable.

9. The device according to either of claims 7 or 8,
**characterized in that**
the changing adapter (7) is furnished with extension arms (7a) arranged in pairs, in each of which a hydraulic cylinder (6) is retained.

10. The device according to any of claims 5 to 9,
**characterized in that**
the base plate (10) on which the unit (3) including contact electrodes is supported includes additional centring means (12), which engage in the frame (5a) of the changing bogie (5) upon lowering by the changing adapter (7) of the changing bogie (5).

11. The device according to any of claims 7 to 10,
**characterized in that**
centring means (7b) for corresponding seating means (10a) in the base plate (10) of the unit (3) are provided on the changing adapter (7) of the changing bogie (5), which centring means form a detachable connection (9) in the closed position.

## Revendications

1. Procédé pour remplacer les électrodes dans un contenant métallurgique (1) fonctionnant électriquement, notamment un four à arc, par échange d'une unité (3), consistant en électrodes de contact disposées sur une plaque de base (10) comportant des connexions électriques (9), des raccordements pour produits de refroidissement et thermoéléments, contre une unité neuve (3), **caractérisé en ce que** l'unité usagée (3), après avoir été détachée du fond (1a) du contenant (1) est descendue sur un chariot d'échange (5) positionné ou sur un adaptateur d'échange (7) et éloignée, que l'unité neuve (3) acheminée sur le chariot d'échange (5) ou l'adaptateur d'échange (7) est insérée par le bas dans le fond du contenant (1a) et fixée, le chariot d'échange (5) ou l'adaptateur d'échange (7) étant raccordé par moyen hydraulique en état positionné à l'aide de vérins hydrauliques (6) disposés par paires et que les tiges de piston (6a) sont rentrées de manière autocentrée et verrouillées dans des dispositifs de couplage (8) placés latéralement sur le fond du contenant (1a).

2. Procédé selon la revendication 1, **caractérisé en ce que** l'adaptateur d'échange (7) relié aux vérins hydrauliques (6) est levé sous la plaque de base (10) de l'unité (3) à électrodes de contact et qu'une liaison est établie entre l'adaptateur d'échange (7) et la plaque de base (10).

3. Procédé selon la revendication 2, **caractérisé en ce qu'**une fois que l'unité (3) d'électrodes de contact repose sur l'adaptateur (7), les goujons d'assemblage (11) se trouvant entre l'unité (3) d'électrodes de contact et le fond du contenant (1a) sont défaits.

4. Procédé selon l'une quelconque des revendications 1 à 3, **caractérisé en ce que** l'adaptateur d'échange (7) relié aux vérins hydrauliques (6) est descendu du fait du poids propre de l'unité (3) à électrodes de contact à l'aide des vérins hydrauliques (6).

5. Procédé selon l'une quelconque des revendications 1 à 4, **caractérisé en ce que** le chariot d'échange (5) ou l'adaptateur d'échange (7) est positionné sous le contenant (1) et que quatre vérins hydrauliques (6) sont reliés au fond du contenant (1a).

6. Procédé selon l'une quelconque des revendications 1 à 5, **caractérisé en ce qu'**après avoir descendu l'adaptateur d'échange (7) et défait le dispositif de couplage (8) au fond du contenant (1a) et avoir rentré les vérins hydrauliques (6), on enlève le chariot d'échange (5) ou l'adaptateur d'échange (7).

7. Dispositif pour remplacer les électrodes dans un contenant métallurgique (1) fonctionnant électriquement, notamment un four à arc, **caractérisé en ce que,** sur un chariot d'échange (5) déplaçable de manière centrée sous le fond du contenant (1a), s'appuie un adaptateur d'échange (7) pouvant être levé et descendu à l'aide de vérins hydrauliques (6) prévus par paires et qu'il est prévu respectivement sur les tiges de piston (6a) de ceux-ci un dispositif de couplage (8) qui peut être relié avec autocentrage à un contre-couplage (1b) placé au fond du contenant (1a).

8. Dispositif selon la revendication 7, **caractérisé en ce que** le dispositif de couplage (8) et le contre-couplage correspondant (1b) sont respectivement verrouillables et déverrouillables.

9. Dispositif selon l'une quelconque des revendications 7 ou 8, **caractérisé en ce que** l'adaptateur d'échange (7) présente des bras radiaux (7a) en paires dans lesquels est maintenu respectivement un vérin hydraulique (6).

10. Dispositif selon l'une quelconque des revendications 5 à 9, **caractérisé en ce que** la plaque de base (10) sur laquelle l'unité (3) composée d'électrodes de contact repose présente d'autres moyens de centrage (12) qui, lors de la descente par l'adaptateur d'échange (7) du chariot d'échange (5), s'engrènent jusque dans le châssis de chariot (5a) du chariot d'échange (5).

11. Dispositif selon l'une quelconque des revendications 7 à 10, **caractérisé en ce qu'**il est prévu sur l'adaptateur d'échange (7) du chariot d'échange (5) des moyens de centrage (7b) pour des moyens récepteurs (10a) correspondants dans la plaque de base (10) de l'unité (3), lesquels moyens récepteurs forment une liaison détachable (9) en position de fermeture.
